# FASCICULE DE BREVET EUROPEEN

(11) **EP 2 691 718 B1**
(45) Date de publication et mention de la délivrance du brevet: **02.05.2018**
(21) Numéro de dépôt: 12717421.7
(22) Date de dépôt: 30.03.2012
(51) Int. Cl.: F25J 3/04

(54) **PROCEDE DE PRODUCTION D'UN GAZ DE L'AIR SOUS PRESSION PAR DISTILLATION CRYOGENIQUE**
VERFAHREN ZUR HERSTELLUNG EINES GASES AUS DRUCKLUFT DURCH KRYOGENE DESTILLATION
METHOD FOR PRODUCING A GAS FROM PRESSURISED AIR BY MEANS OF CRYOGENIC DISTILLATION

(30) Priorité: 31.03.2011 FR 1152734
(43) Date de publication de la demande: 05.02.2014
(73) Titulaire: L'Air Liquide Société Anonyme pour l'Etude et l'Exploitation des Procédés Georges Claude, 75007 Paris (FR)
(72) Inventeur: LE BOT, Patrick, F-94300 Vincennes (FR)
(74) Mandataire: Mercey, Fiona Susan
(86) Numéro de dépôt international: PCT/FR2012/050701
(87) Numéro de publication internationale: WO 2012/131277

(56) Documents cités:
- EP-A1- 0 504 029
- EP-A2- 2 299 221
- WO-A2-2013/148799
- DE-A1-102006 012 241
- US-A- 5 475 980
- US-A1- 2005 126 221
- US-A1- 2006 010 912
- US-A1- 2007 017 251

## Description

La présente invention est relative à un procédé de production d'un gaz de l'air sous pression par distillation cryogénique.

Un but de l'invention est de proposer une alternative pour réaliser des schémas de procédé permettant d'améliorer les coûts d'installation des appareil de séparation d'air pour une production d'oxygène entre 10 et 16 bars, de préférence entre 14 et 16 bars, donc de l'ordre de 15 bars.

L'état de l'art industriel, pour des appareils produisant de l'oxygène sous pression de l'ordre de 15 bars est constitué par des appareils « à pompe », utilisant un compresseur d'air principal à une pression de l'ordre de 6 bars environ, et un surpresseur d'air comprimant une partie du débit d'air à une pression de l'ordre de 35-40 bars. Mais cette solution n'est pas disponible pour des appareils de petites tailles, pour lesquels la combinaison d'un faible débit à surpresser et d'une pression de refoulement très élevée amène à un débit réel en sortie du surpresseur trop petit pour être technologiquement réalisable.

Dès lors, pour les petits appareils, on doit avoir recours à l'utilisation de compresseurs d'oxygène, coûteux.

La solution proposée permet de réduire les coûts pour de tels appareils, par l'utilisation d'un compresseur d'air unique, à une pression de refoulement modérément élevée, ce qui propose un avantage compétitif par rapport aux deux solutions précédentes : unicité du compresseur et évitement d'un compresseur d'oxygène coûteux.

US-A-20050126221 décrit un procédé de séparation d'air. Pour produire de l'oxygène sous pression, deux surpresseurs en série compriment l'air à des températures intermédiaires de l'échangeur principal, la température d'entrée du premier surpresseur étant plus chaude que la température de sortie du deuxième surpresseur. Un groupe frigorifique est utilisé pour abaisser la température d'entrée du deuxième surpresseur, ainsi augmentant la complexité du procédé.

US-A-20060010912 décrit un procédé de séparation d'air dans lequel de l'air à la moyenne pression est surpressé dans deux surpresseurs froids en série.

Les deux surpresseurs ne doivent pas être couplés à une turbine, car les turbines du procédé ne marchent que pendant une marche particulière permettant de fabriquer du liquide. En marche nominale, le procédé est tenu en froid par rajout de liquide cryogénique.

Toutes les pressions sont des pressions absolues.

Selon l'invention, tout l'air est porté à haute pression (sensiblement plus haute que la pression de la colonne moyenne pression, c'est à dire supérieure d'au moins 3 bars à la moyenne pression) et épuré à cette pression, puis divisé en au moins deux parties. Seule une fraction de l'air, la fraction se liquéfiant ultérieurement au bout froid de la ligne d'échange principale, subit une succession de compressions cryogéniques de façon à porter ce débit à une pression suffisante pour permettre la vaporisation d'oxygène à la pression souhaitée. De préférence, le reste de l'air est détendu dans au moins une turbine à la pression de la colonne moyenne pression. Au moins une partie du travail dégagé par la détente de l'air est utilisée pour la compression cryogénique.

US-A-5475980 décrit un procédé selon le préambule de la revendication 1.

Selon un objet de l'invention, il est prévu un procédé selon la revendication 1.

Selon d'autres caractéristiques optionnelles :
- les deux turbines ont des températures d'entrée égales ou différentes, constituées par la troisième température intermédiaire et une quatrième température intermédiaire de la ligne d'échange ;
- la troisième température est inférieure à la première température.
- la troisième température diffère de la quatrième température d'au plus 20°C, voire d'au plus 10°C ;
- la première température est supérieure à la deuxième température ;
- la première température est inférieure ou égale à la deuxième température ;
- on dissipe une partie de l'énergie générée par au moins une des turbines ;
- on dissipe une partie de l'énergie au moyen d'un système à frein d'huile relié à la turbine ;
- une partie de l'air se liquéfié à la haute pression, de préférence dans la ligne d'échange ;
- l'air d'au moins une des turbines est envoyé à la colonne opérant à la pression la plus élevée ;
- tout l'air surpressé dans le premier surpresseur est envoyé au deuxième surpresseur ;
- tout l'air épuré dans l'unité d'épuration est envoyé à la ligne d'échange à la pression de sortie de l'unité d'épuration ;
- le système comprend une double colonne de séparation d'air comprenant une première colonne et une deuxième colonne opérant à plus basse pression que la première, l'air détendu dans les deux turbines étant envoyé à la première colonne ;
- la première température est plus froide que la température de sortie du deuxième surpresseur ;
- les températures de sortie du premier et du deuxième surpresseur sont entre -125°C et -145°C.

L'invention sera décrite en plus de détail en se référant à la figure qui illustre un procédé de séparation d'air selon l'invention.

Un débit d'air 1 est comprimé dans un compresseur principal 3 jusqu'à une pression au moins 3 bars au-dessus de la pression de la colonne 31, qui est la colonne moyenne pression d'une double colonne de séparation d'air par distillation cryogénique. L'air comprimé est épuré dans une unité d'épuration 7 pour former le débit épuré 9. Le débit épuré est envoyé à la ligne d'échange 11 sans avoir été refroidi et dans la ligne d'échange il se refroidit jusqu'à une première température intermédiaire. A cette température, l'air est divisé en une partie 13 et une partie 14. La partie 13 rentre dans un seul premier surpresseur 15 ayant un seul étage à la première température intermédiaire où elle est surpressée. L'air surpressé est envoyé à la ligne d'échange 11 où il se refroidit de nouveau jusqu'à une deuxième température intermédiaire, inférieure à la première température intermédiaire. A cette deuxième température intermédiaire, au moins une partie de l'air surpressé dans le surpresseur 15 voire tout l'air 13 est surpressé dans un seul deuxième surpresseur 25 ayant un seul étage.

La première température intermédiaire diffère de la deuxième température d'au plus 10°C et les première et deuxième températures sont comprises entre -145°C et -165°C.

La première température intermédiaire peut éventuellement être supérieure ou égale à la deuxième température intermédiaire.

Chacune des températures de sortie des surpresseurs 15, 25 est entre - 110°C et -150°C, de préférence entre -125°C et -145°C.

Le débit doublement surpressé 13 est renvoyé à la ligne d'échange à la pression requise pour la vaporisation d'un débit d'oxygène sous pression. Le débit surpressé 13 se refroidit à cette pression jusqu'au bout froid de la ligne d'échange 11 et se condense. En sortie d'échangeur, le débit est détendu, et est envoyé à la colonne moyenne pression 31.

Le reste de l'air 14 est divisé en deux ou trois parties. Selon une variante, tout l'air 14 est divisé en deux parties. Une partie 19 est envoyée à une turbine 17 ayant une température d'entrée qui est une troisième température intermédiaire de la ligne d'échange, puis est envoyée sous forme gazeuse à la colonne moyenne pression 31. Une autre partie 21 est envoyée à une turbine 27 ayant une température d'entrée qui est une quatrième température intermédiaire de la ligne d'échange, supérieure à la troisième température, puis est envoyée sous forme gazeuse à la colonne moyenne pression 31. De préférence les parties 19, 21 sont mélangées pour former un seul débit 23.

Autrement en plus des parties 19, 21, une partie 26 de l'air à la haute pression peut éventuellement poursuivre son refroidissement jusqu'au bout froid de la ligne d'échange 11 et se condenser. En sortie d'échangeur, elle sera détendue dans une vanne et envoyée au système de colonnes, par exemple à la colonne moyenne pression 31.

La double colonne comprend une colonne moyenne pression 31 et une colonne basse pression 33, thermiquement reliées entre elles avec des débits de reflux 39, 41 de manière connue.

La colonne basse pression 33 produit un débit d'azote 43 qui se réchauffe dans la ligne d'échange 11. Elle produit également de l'oxygène liquide 35 en cuve qui est pressurisé en 37 à une pression entre 10 et 16 bars et se vaporise dans la ligne d'échange pour former de l'oxygène gazeux sous pression.

Il est envisageable de vaporiser de l'oxygène liquide à deux pressions différentes de cette manière ou de vaporiser de l'azote liquide ou de l'argon liquide, éventuellement pressurisé en même temps que l'oxygène liquide.

Dans le cas où deux produits se vaporisent dans la ligne d'échange (ou un produit à deux niveaux de pression différentes), une partie du débit 13 pourra poursuivre son refroidissement jusqu'au bout froid de l'échangeur et ne pas être surpressée par le surpresseur 25. Cette fraction de débit se condensera. En sortie d'échangeur, elle sera détendue dans une vanne et envoyée au système de colonnes, par exemple à la colonne moyenne pression 31.

Le surpresseur 15 est entraîné au moins en partie par l'une des deux turbines 17 ou 25, et le surpresseur 25 par l'autre turbine 25 ou 17. Dans chaque cas, il peut également y avoir un moteur ou un générateur couplé au compresseur. Un dispositif de dissipation d'énergie 22, 24, par exemple un frein, préférablement un système à frein d'huile, sera intégré à au mois un des deux systèmes turbine/ compresseur 15/17, 25/27.

## Revendications

1. Procédé de séparation d'air par distillation cryogénique dans une installation comprenant un système de colonnes (31, 33), dont une colonne (31) opérant à la pression la plus élevée appelée la moyenne pression dans lequel :
- tout l'air est porté à une haute pression, supérieure d'au moins 3 bars à la moyenne pression, épuré à cette pression dans une unité d'épuration (7)
- tout l'air est envoyé à la température de sortie de l'unité d'épuration à une ligne d'échange (11) ;
- tout l'air épuré est refroidi dans la ligne d'échange (11) et une partie de l'air épuré est surpressée au moyen d'au moins un premier surpresseur (15) à un seul étage et aspirant à une première température intermédiaire de la ligne d'échange ;
- au moins une partie de l'air surpressé dans le premier surpresseur est surpressée au moyen d'au moins un deuxième surpresseur (25) à un seul étage et aspirant à une deuxième température intermédiaire de la ligne d'échange et est renvoyée dans la ligne d'échange où elle se refroidit, puis se liquéfie, éventuellement au bout froid de la ligne d'échange et est envoyée dans le système de colonnes après détente ;
- une autre partie de l'air épuré sous la haute pression est refroidie dans la ligne d'échange puis au moins en partie détendue dans au moins deux turbines (17, 27) ayant une ou des températures d'entrée qui est une température intermédiaire ou qui sont des températures intermédiaires de la ligne d'échange puis envoyée au système de colonnes pour être séparée ;
- le travail dégagé par la détente de l'air est utilisée au moins partiellement pour la compression cryogénique effectuée par le premier et le deuxième surpresseur en couplant le premier surpresseur à une des deux turbines et le deuxième surpresseur à l'autre des deux turbines ;
- de l'oxygène liquide est pressurisé à une pression inférieure ou égale à 16 bars, de préférence entre 10 et 16 bars, et se vaporise dans la ligne d'échange **caractérisé en ce que** la partie de l'air surpressée dans le premier surpresseur constitue entre 10% et 35% de l'air épuré et la partie de l'air détendue dans au moins deux turbines constitue entre 65 et 90% de l'air épuré, la partie de l'air surpressée dans le premier surpresseur est refroidie dans la ligne d'échange en amont du deuxième surpresseur, un dispositif de dissipation d'énergie (22, 24) est couplé à au moins un des surpresseurs, la première température intermédiaire diffère de la deuxième température intermédiaire d'au plus 10°C et les première et deuxième températures intermédiaires sont comprises entre -145°C et -165°C et les températures de sortie du premier et du deuxième surpresseur (15, 25) sont entre -110°C et -150°C.

2. Procédé selon la revendication 1 dans lequel les deux turbines (17, 27) ont des températures d'entrée différentes, constituées par une troisième température intermédiaire et une quatrième température intermédiaire de la ligne d'échange.

3. Procédé selon la revendication 2 dans lequel la troisième température intermédiaire est inférieure à la première température intermédiaire.

4. Procédé selon la revendication 2 ou 3 dans lequel la troisième température intermédiaire diffère de la quatrième température intermédiaire d'au plus 20°C, voire d'au plus 10°C.

5. Procédé selon l'une des revendications précédentes dans lequel la première température intermédiaire est supérieure à la deuxième température intermédiaire.

6. Procédé selon l'une des revendications 1 à 4 dans lequel la première température intermédiaire est inférieure ou égale à la deuxième température intermédiaire.

7. Procédé selon l'une des revendications précédentes dans lequel on dissipe une partie de l'énergie générée par au moins une des turbines.

8. Procédé selon la revendication 7 dans lequel on dissipe une partie de l'énergie au moyen d'un système à frein d'huile (22, 24) relié à la turbine.

9. Procédé selon l'une des revendications précédentes dans lequel tout l'air surpressé dans le premier surpresseur (15) est envoyé au deuxième surpresseur (25).

10. Procédé selon l'une des revendications précédentes dans lequel tout l'air épuré dans l'unité d'épuration (7) est envoyé à la ligne d'échange à la pression de sortie de l'unité d'épuration.

11. Procédé selon l'une des revendications précédentes dans lequel le système comprend une double colonne de séparation d'air comprenant une première colonne (31) et une deuxième colonne (33) opérant à plus basse pression que la première et dans lequel l'air détendu dans les deux turbines (17, 27) est envoyé à la première colonne.

12. Procédé selon l'une des revendications précédentes dans lequel tout l'air destiné à la séparation est envoyé au bout chaud de la ligne d'échange (11).

13. Procédé selon l'une des revendications précédentes dans lequel la première température intermédiaire est plus froide que la température de sortie du deuxième surpresseur (25).

14. Procédé selon l'une des revendications précédentes dans lequel les températures de sortie du premier et du deuxième surpresseur (15, 25) sont entre -125°C et -145°C.

## Patentansprüche

1. Verfahren zum Trennen von Luft durch kryogene Destillation in einer Installation, die ein System an Säulen (31, 33) umfasst, darunter eine Säule (31), die mit dem höchsten Druck betrieben wird, welcher der Mitteldruck genannt wird, wobei:
- die gesamte Luft auf einen hohen Druck gebracht wird, der um mindestens 3 bar höher ist, als der Mitteldruck, auf diesem Druck in einer Reinigungseinheit (7) gereinigt wird
- die gesamte Luft mit der Ausgangstemperatur der Reinigungseinheit in eine Austauschleitung (11) geschickt wird;
- die gesamte gereinigte Luft in der Austauschleitung (11) gekühlt wird, und ein Teil der gereinigten Luft anhand von mindestens einem ersten Verdichter (15), mit einer einzigen Stufe und saugend, auf einer ersten Zwischentemperatur aus der Austauschleitung verdichtet wird;
- mindestens ein Teil der in dem ersten Verdichter verdichteten Luft anhand von mindestens einem zweiten Verdichter (25), mit einer einzigen Stufe und saugend, auf einer zweiten Zwischentemperatur aus der Austauschleitung verdichtet wird, und in die Austauschleitung zurückgeschickt wird, wo sie abkühlt, sich danach eventuell am kalten Ende der Austauschleitung verflüssigt, und nach dem Entspannen in das System an Säulen geschickt wird;
- ein anderer Teil der unter dem hohen Druck gereinigten Luft in der Austauschleitung gekühlt wird, und danach in mindestens zwei Turbinen (17, 27) mindestens teilweise entspannt wird, die eine oder mehrere Eingangstemperaturen aufweisen, die eine Zwischentemperatur, oder die Zwischentemperaturen der Austauschleitung sind, und danach in das System an Säulen geschickt wird, um getrennt zu werden;
- die durch das Entspannen der Luft freigesetzte Arbeit mindestens teilweise zum kryogenen Komprimieren verwendet wird, das durch den ersten und den zweiten Verdichter durchgeführt wird, indem man den ersten Verdichter mit einer der beiden Turbinen verbindet und den zweiten Verdichter mit der anderen der beiden Turbinen verbindet;
- flüssiger Sauerstoff mit einem Druck beaufschlagt wird, der kleiner oder gleich 16 bar, vorzugsweise 10 bis 16 bar ist, und in der Austauschleitung verdampft, **dadurch gekennzeichnet, dass** der Teil der in dem ersten Verdichter verdichteten Luft zwischen 10 % und 35 % der gereinigten Luft bildet und der Teil der in mindestens zwei Turbinen entspannten Luft zwischen 65 und 90 % der gereinigten Luft bildet, wobei der Teil der in dem ersten Verdichter verdichteten Luft in der Austauschleitung stromaufwärts des zweiten Verdichters gekühlt wird, eine Energieableitungsvorrichtung (22, 24) mit mindestens einem der Verdichter verbunden ist, die erste Zwischentemperatur um höchstens 10 °C von der zweiten Zwischentemperatur abweicht und die erste und die zweite Temperatur zwischen -145 °C und -165 °C enthalten sind und die Ausgangstemperaturen des ersten und des zweiten Verdichters (15, 25) zwischen -110 °C und -150 °C liegen.

2. Verfahren nach Anspruch 1, wobei die beiden Turbinen (17, 27) unterschiedliche Eingangstemperaturen aufweisen, die durch eine dritte Zwischentemperatur und eine vierte Zwischentemperatur der Austauschleitung gebildet werden.

3. Verfahren nach Anspruch 2, wobei die dritte Zwischentemperatur kleiner ist, als die erste Zwischentemperatur.

4. Verfahren nach Anspruch 2 oder 3, wobei die dritte Zwischentemperatur um höchstens 20 °C, oder gar um höchstens 10 °C von der vierten Temperatur abweicht.

5. Verfahren nach einem der vorstehenden Ansprüche, wobei die erste Zwischentemperatur größer ist, als die zweite Zwischentemperatur.

6. Verfahren nach einem der Ansprüche 1 bis 4, wobei die erste Zwischentemperatur kleiner oder gleich der zweiten Zwischentemperatur ist.

7. Verfahren nach einem der vorstehenden Ansprüche, wobei man einen Teil der von mindestens einer der Turbinen erzeugten Energie ableitet.

8. Verfahren nach Anspruch 7, wobei man einen Teil der Energie anhand eines Ölbremssystems (22, 24) ableitet, das mit der Turbine verbunden ist.

9. Verfahren nach einem der vorstehenden Ansprüche, wobei die gesamte in dem ersten Verdichter (15) verdichtete Luft in den zweiten Verdichter (25) geschickt wird.

10. Verfahren nach einem der vorstehenden Ansprüche, wobei die gesamte in der Reinigungseinheit (7) gereinigte Luft mit dem Ausgangsdruck der Reinigungseinheit in die Austauschleitung geschickt wird.

11. Verfahren nach einem der vorstehenden Ansprüche, wobei das System eine Doppelsäule zur Lufttrennung umfasst, die eine erste Säule (31) und eine zweite Säule (33) umfasst, die mit einem niedrigeren Druck betrieben wird, als die erste und wobei die in den beiden Turbinen (17, 27) entspannte Luft in die erste Säule geschickt wird.

12. Verfahren nach einem der vorstehenden Ansprüche, wobei die gesamte zum Trennen bestimmte Luft zum warmen Ende der Austauschleitung (11) geschickt wird.

13. Verfahren nach einem der vorstehenden Ansprüche, wobei die erste Zwischentemperatur kälter ist, als die Ausgangstemperatur des zweiten Verdichters (25).

14. Verfahren nach einem der vorstehenden Ansprüche, wobei die Ausgangstemperaturen des ersten und des zweiten Verdichters (15, 25) zwischen -125 °C und -145 °C liegen.

## Claims

1. Method for separating air by cryogenic distillation in an installation comprising a column system (31, 33), of which one column (31) operating the highest pressure called the average pressure, wherein:
- all the air is brought to a high pressure, higher than at least 3 bars to the average pressure, purified at this pressure in a purification unit (7)
- all the air is sent at the release temperature from the purification unit to an exchange line (11);
- all the air is cooled in the exchange line (11) and a part of the purified air is compressed by means of at least one first compressor (15) at one single stage and sucking at a first intermediate temperature from the exchange line;
- at least one part of the compressed air in the first compressor is compressed by means of at least one second compressor (25) at one single stage and sucking at a second intermediate temperature from the exchange line and is sent into the exchange line where it is cooled, then liquified, possibly at the cold end of the exchange line and is sent into the column system after release;
- another part of the purified air under high pressure is cooled in the exchange line then at least in the released part in at least two turbines (17, 27) having one or several start temperatures which is an intermediate temperature or which are intermediate temperatures of the exchange line then sent to the column system to be separated;
- the work released by the release of air is used at least partially for the cryogenic compression carried out by the first and the second compressor, by coupling the first compressor to one of the two turbines and the second compressor to the other of the two turbines;
- the liquid oxygen is pressurised at a pressure less than or equal to 16 bars, preferably between 10 and 16 bars, and is vaporised in the exchange line, **characterised in that** the part of air compressed in the first compressor constitutes between 10% and 35% of the purified air and the part of released air in at least two turbines constitutes between 65% and 90% of the purified air, the part of air compressed in the first compressor is cooled in the exchange line above the second compressor, an energy dissipation device (22, 24) is coupled with at least one of the compressors, the first intermediate temperature differs from the second intermediaite temperature by at most 10°C, and the first and second temperatures are between -145°C and -165°C, and the release temperatures of the first and second compressor (15, 25) are between -110°C and -150°C.

2. Method according to claim 1, wherein the two turbines (17, 27) have different start temperatures, constituted by a third intermediate temperature and a fourth intermediate temperature of the exchange line.

3. Method according to claim 2, wherein the third intermediate temperature is less than the first intermediate temperature.

4. Method according to claim 2 or 3, wherein the third intermediate temperature differs from the fourth intermediate temperature by at most 20°C, or even at most 10°C.

5. Method according to one of the preceding claims, wherein the first intermediate temperature is higher than the second intermediate temperature.

6. Method according to one of the claims 1 to 4, wherein the first intermediate temperature is less than or equal to the second intermediate temperature.

7. Method according to one of the preceding claims, wherein a part of the energy generated is dissipated by at least one of the turbines.

8. Method according to claim 7, wherein a part of the energy is dissipated by means of an oil brake system (22, 24) connected to the turbine.

9. Method according to one of the preceding claims, wherein all the air compressed in the first compressor (15) is sent to the second compressor (25).

10. Method according to one of the preceding claims, wherein all the purified air in the purification unit (7) is sent to the exchange line at the release pressure of the purification unit.

11. Method according to one of the preceding claims, wherein the system comprises two columns for separating air, comprising a first column (31) and a second column (33) operating at a lower pressure than the first column, and wherein the air released into the two turbines (17, 27) is sent to the first column.

12. Method according to one of the preceding claims, wherein all the air intended to be separated is sent to the hot end of the exchange line (11).

13. Method according to one of the preceding claims, wherein the first intermediate temperature is colder than the release temperature of the second compressor (25).

14. Method according to one of the preceding claims, wherein the release temperatures of the first and of the second compressor (15, 25) are between -125°C and -145°C.
